# EUROPÄISCHE PATENTSCHRIFT

(11) **EP 2 053 001 B1**
(45) Veröffentlichungstag und Bekanntmachung des Hinweises auf die Patenterteilung: **02.06.2010**
(21) Anmeldenummer: 07020794.9
(22) Anmeldetag: 24.10.2007
(51) Int. Cl.: B65H 3/60, B65H 3/48

(54) **Verfahren zum Auflockern eines aus Blättern gebildeten Stapels, insbesondere eines Papierstapels, sowie Vorrichtung zur Durchführung des Verfahrens**
Method for loosening a stack of sheets, in particular a paper stack, and device for implementing the method
Procédé destiné à aérer une pile de matériau formé de feuilles, en particulier une pile de papier, ainsi que dispositif d'exécution du procédé

(43) Veröffentlichungstag der Anmeldung: 29.04.2009
(73) Patentinhaber: Adolf Mohr Maschinenfabrik GmbH & Co. KG, 65719 Hofheim am Taunus (DE)
(72) Erfinder: Stemmer, Frank, 64832 Babenhausen (DE)
(74) Vertreter: Quermann, Helmut

(56) Entgegenhaltungen:
- EP-A- 1 443 006
- DE-A1- 2 641 214
- DE-A1- 3 938 530
- DE-C1- 3 933 626
- JP-A- 60 112 537
- JP-A- 2003 165 644

## Beschreibung

Die Erfindung betrifft ein Verfahren zum Aufbrechen und Belüften eines aus Blättern gebildeten Materialstapels, insbesondere eines Papierstapels, sowie eine Vorrichtung zur Durchführung des Verfahrens.

Ein Verfahren und eine Vorrichtung zum Aufbrechen und Belüften eines aus Blättern gebildeten Materialstapels, insbesondere eines Papierstapels, ist aus der DE 10 2004 003 455 A1 bekannt. Dort wird ein Teilstapel blättrigen Guts von einem Gesamtstapel abgetrennt und vorne über eine drehbare Führungswalze hinausgeschoben. Dort wird das vordere Ende des abgetrennten Materialstapels mittels eines Greifers erfasst und schräg nach unten durch einen Durchgang gezogen, der zwischen zwei zustellbaren Walzen gebildet ist. Das Ziehen des Materialstapels durch den Durchgang erfolgt bei auseinandergefahrenen Walzen; unmittelbar nachdem die Zange das vordere Ende des Materialstapels durch den Durchgang gezogen hat werden die beiden Walzen aufeinanderzu gefahren und der Materialstapel geklemmt. Der Greifer zieht den Materialstapel zwischen den in Klemmstellung befindlichen Walzen durch. Aufgrund der Umlenkung des Materialstapels im Bereich der Führungswalze ergibt sich ein Aufbrechen der Blätter des Materialstapels, womit Luft zwischen benachbarte Blätter gelangen kann. Zusätzlich zu dem Ziehen des Materialstapels mittels des Greifers kann die obere oder die untere Walze angetrieben werden, wobei die beiden Walzen unterschiedliche Umfangsgeschwindigkeiten aufweisen.

Nachteilig ist bei diesem Verfahren, dass der Materialstapel zu dessen Aufbrechen mittels der Zange gezogen werden muss. Hierdurch lassen sich nur unzureichende Ergebnisse bezüglich der Relativverschiebung der einzelnen Blätter zueinander, ferner des Ausbauchens des Materialstapels und damit bezüglich der Möglichkeit, dass Luft zwischen die einzelnen Blätter gelangt, erzielen. Abgesehen hiervon ist auch das Aufbrechergebnis aufgrund des Ziehens des Materialstapels unter einem Winkel nach unten durch den Durchgang und damit das Fördern des Materialstapels zwischen den beiden diesen klemmenden Walzen von Nachteil, weil sich nur eine unzureichende Umschlingung der Walzen ergibt, die für ein vorteilhaftes Ergebnis beim Aufbrechen von Bedeutung ist.

Weitere Verfahren zum Aufbrechen und Belüften eines aus Blättern gebildeten Materialstapels sind aus der DE 32 19 693 A1 und der EP 0 021 396 A1 bekannt. Dort findet allerdings kein Greifer zum Erfassen des Materialstapels Verwendung sondern es erfolgt das Fördern der Blattlagen mittels eines Förderbandes, das entweder mit einem anderen Förderband oder einer Walze auf der abgewandten Seite des Stapels zusammenwirkt. Da der Materialstapel vor dem Aufbrechen nicht von einem Greifer erfasst wird, lässt sich eine Positionsveränderung der einzelnen Blätter des Materialstapels im Bereich einer Stapelseite während des Aufbrechens des Stapels nicht verhindern. Insofern zeichnen sich die in diesen Schriften beschriebenen Verfahren nicht nur durch ein unzureichendes Aufbrechergebnis aus, sondern es sind auch Nachteile betreffend den Folgeprozess des Rüttelns des belüfteten Materialstapels zu verzeichnen.

Ein weiteres Verfahren sowie eine hierauf Bezug nehmende Vorrichtung zum Aufbrechen und Belüften eines aus Blättern gebildeten Materialstapels ist in der DE 26 41 214 A1 beschrieben. Dort ist das Fördern eines Stapels zwischen einer Walzenanordnung beschrieben, wobei ein Aufbrechen und Belüften des Stapels zwischen der Walzenanordnung stattfindet. Im Einzelnen weist die Walzenanordnung eine obere und eine untere Walze auf. Der Durchlassspalt zwischen den beiden Walzen ist kleiner als die Stapeldicke gehalten. Die eine Walze ist zumindest im Mantelbereich elastisch, insbesondere gummielastisch, zusammendrückbar ausgebildet, so dass sie sich beim Stapeldurchlauf einbuchtet. Beim Durchlauf des Stapels durch die Walzenanordnung wird der Stapel um die steife Walze gebogen, wobei der Krümmungsradius an der von dieser Walze abweisenden Stapelseite größer ist als an der an der Walze anliegenden Stapelseite. Es tritt daher beim Durchlauf eine Längsverschiebung der im Stapel enthaltenen Folien bzw. Blätter auf, wobei die an der meist angetriebenen, steifen Walze anliegenden Blätter den an der anderen Walze anliegenden Blätter nacheilen. Bei der beschriebenen Vorrichtung ist die steife, obere Walze antreibbar.

Aufgabe der vorliegenden Erfindung ist es, ein Verfahren und eine Vorrichtung zum Aufbrechen und Belüften eines aus Blättern gebildeten Materialstapels, insbesondere eines Papierstapels anzugeben, mit dem/der sich ein optimales Aufbrechergebnis erreichen lässt und der aufgebrochene belüftete Materialstapel optimal weiter verarbeitet werden kann.

Die Erfindung schlägt ein Verfahren zum Aufbrechen und Belüften eines aus Blättern gebildeten Materialstapels, insbesondere eines Papierstapels, mit folgenden Merkmalen vor:
- Vorschieben des quaderförmigen Materialstapels über eine erste Unterlage hinaus, zwischen einer Walzenanordnung hindurch und Erfassen des Materialstapels im Bereich seines vorderen Endes mittels eines Greifers,
- unmittelbares Klemmen des Materialstapels benachbart dem Greifer zwischen einer oberen drehbaren Walze und einer unteren antreibbaren Walze der Walzenanordnung, wobei der Materialstapel die obere Walze, in Schieberichtung des Materialstapels (4) vor dem Klemmbereich der beiden Walzen, über einen Teilumfang umschlingt,
- Vorschieben des Materialstapels durch Antreiben der unteren Walze bei gleichzeitigem Verfahren des Greifers, zum Halten des Materialstapels zwischen dem Greifer und den den Materialstapel klemmenden Walzen,
- Ablegen des mittels der unteren Walze aus dem Klemmbereich der Walze geförderten Materialstapels mittels des Greifers auf einer zweiten Unterlage und Lösen der Klemmung des Greifers.

Wesentlich ist bei dem erfindungsgemäßen Verfahren, dass beide Walzen den Materialstapel unmittelbar kontaktieren und die untere Walze dem Transport des Materialstapels, der zwischen der Walzenanordnung geklemmt ist, dient.
Dem Greifer kommt die Aufgabe zu, das vordere freie Ende des Materialstapels, das sich während des Transportes des Materialstapels mittels der Walzenanordnung immer weiter von dieser entfernt, zu halten. Der Materialstapel wird hierbei vom Greifer nicht gezogen, sondern es hängt der Stapel zwischen dem Greifer und den den Materialstapel klemmenden Walzen nach unten durch bzw. es ist der Stapel in diesem Bereich nach unten gewölbt. Dies ermöglicht, die verfahrensgemäß vorgesehene Ausbuchtung des Materialstapels in diesem Bereich zu bewerkstelligen, mit der Möglichkeit, dass Luft zwischen die einzelnen Blätter des Materialstapels gelangt. Um die Belüftung des Materialstapels in diesem Bereich zu verbessern, kann zusätzlich Blasluft seitlich zwischen die voneinander getrennten Blätter des Materialstapels eingeblasen werden. Während des Aufbrechens des Materialstapels fixiert der Greifer das vordere Ende des Materialstapels. Demzufolge ist der Materialstapel in diesem Bereich dauerhaft fixiert, womit sich die einzelnen Blattlagen dort nicht zueinander verschieben können. Nach dem Aufbrechen und Belüften kann der Materialstapel somit in Quaderform auf der zweiten Unterlage abgelegt werden, beispielsweise einem Rütteltisch. Mittels des Rütteltisches ist es dann nur erforderlich, den vor dem Aufbrechen und Belüften im Wesentlichen quaderförmig vorliegenden Materialstapel dann exakt als Quader auszurichten, indem in eine Ecke des Seitenlineale aufweisenden Rütteltisches gerüttelt wird.

Vorzugsweise ist der Durchmesser der oberen Walze kleiner als der Durchmesser der unteren Walze.

Da der mittels des Greifers im Bereich des vorderen Endes erfasste Materialstapel dort mit im Wesentlichen ebener Stirnkante vorliegt und sich in diesem Bereich des Greifers die Blätter des Materialstapels nicht zueinander verschieben können, bewirkt bereits der Kompressionseffekt der beiden Walzen beim Klemmen und die Tatsache, dass die obere Walze vor dem Klemmbereich der beiden Walzen über einen Teilumfang vom Materialstapel umschlungen wird, dass der Materialstapel in seinem unteren Bereich mit einer größeren Geschwindigkeit gefördert wird, als der Materialstapel in seinem oberen Bereich.
Dieser Effekt führt dazu, dass die unteren Blätter des Materialstapels stärker ausbauchen als die oberen Blätter. Bezogen auf die obere Walze legen somit die kurvenäußeren Blätter einen größeren Weg zurück als die kurveninneren Blätter; die Umfangsgeschwindigkeit und damit die Fördergeschwindigkeit der Blätter nimmt somit nach außen zu. Deswegen gleiten die einzelnen Blätter voneinander ab. Ein weiterer Effekt, der für ein optimales Aufbrechen des Materialstapels wesentlich ist, ist bei einer im Durchmesser kleineren oberen Walze darin zu sehen, dass die Förderkräfte über die unter Walze mit dem großen Durchmesser in den Materialstapel eingeleitet werden. Wird die untere Walze angetrieben und lässt man die obere Walze passiv mitdrehen, wird die jeweils höher liegende Papierschicht aufgrund des bestehenden Schlupfes weniger stark mitgenommen.

Durch die beschriebenen Effekte wird in überraschender Art und Weise das Aufbrechergebnis optimiert; aufgrund der Verschuppung der Blätter im Bereich der Klemm- bzw. Quetschstelle zwischen den Walzen ergibt sich zwischen der Walzenanordnung und dem Greifer ein ausgeprägter Stapelbauch bei Trennung der einzelnen Blätter voneinander und damit kann ausreichend Luft zwischen die einzelnen Blätter gelangen.

Der Greifer wird maximal mit einer Geschwindigkeit verfahren, die der Umfangsgeschwindigkeit der oberen Walze entspricht. In diesem Fall werden die oberen Blattlagen, insbesondere das oberste Blatt des Materialstapels, noch nicht gezogen, es bildet sich allerdings dort auch kein Bauch. Aufgrund der beschriebenen Effekte bildet sich in diesem Fall im Bereich der unteren Blattlagen des Materialstapels in jedem Fall ein Bauch. Um sicherzustellen, dass der Greifer den Materialstapel nicht zieht, wird es aber als vorteilhaft angesehen, wenn der Greifer mit einer Geschwindigkeit verfahren wird, die geringer, insbesondere geringfügig geringer ist als die Umfangsgeschwindigkeit der oberen Walze.
Dem Greifer kommt damit die Aufgabe zu, sicherzustellen, dass das vordere Ende dauerhaft fixiert ist, das demnach nicht frei nach unten hängt. Durch die abgestimmte Bewegung von oberer Walze und Greifer muss der Materialstapel nicht gezogen werden, sondern der Vorschub des Materialstapels erfolgt durch Antreiben der unteren Walze.

Zum Abstimmen der Umfangsgeschwindigkeit der oberen Walze und der Verfahrgeschwindigkeit des Greifers wirkt mit der oberen Walze insbesondere ein Drehgeber zusammen, der die Förderstrecke und die Fördergeschwindigkeit der oberen Walze und damit des an dieser anliegenden oberen Blattes des Materialstapels erfasst und über eine Steuerung Verfahrmittel des Greifers ansteuert. Greiferfahrweg und Greifergeschwindigkeit werden dann entsprechend gewählt. Verhindert werden soll, dass das Papier gezogen wird.

Die Erfindung schlägt ferner eine Vorrichtung zur Durchführung des Verfahrens mit folgenden Merkmalen vor:
- Eine erste Unterlage zur Aufnahme des Materialstapels vor dessen Aufbrechen und Belüften,
- eine Walzenanordnung zum Klemmen des Materialstapels zwischen einer oberen drehbaren Walze und einer unteren antreibbaren Walze,
- Mittel zum schiebenden Fördern des Materialstapels in den Bereich zwischen dem geöffneten Walzenpaar,
- eine Einrichtung zum relativ zueinander Zustellen der Walzen, so dass der Materialstapel die obere Walze, vor dem Klemmbereich der beiden Walzen, über einen Teilumfang umschlingt,
- einen Antrieb zum Antreiben der unteren Walze in Förderrichtung des Materialstapels,
- einen Greifer zum Halten des Materialstapels im Bereich seines vorderen Endes,
- wobei mittels des Greifers der aufgebrochene und belüftete Materialstapel auf einer zweiten Unterlage ablegbar ist.

Bei dem Mittel zum Fördern des Materialstapels in dem Bereich zwischen dem geöffneten Walzenpaar handelt es sich insbesondere um einen Greifer.

Vorzugsweise ist der Durchmesser der oberen Walze kleiner als der Durchmesser der unteren Walze.

Die Walzen der Walzenanordnung lassen sich vorzugsweise nur soweit auseinanderfahren, dass der Materialstapel, noch ungeklemmt, frei zwischen die beiden Walzen gefördert werden kann. Es ist somit nicht erforderlich, eine besonders große Öffnung zwischen den beiden Walzen vorzusehen, die für ein Hindurchfahren mittels eines Greifers geeignet wäre.

Gemäß einer vorteilhaften Weiterbildung der Erfindung ist vorgesehen, dass der auf der ersten Unterlage aufliegende Materialstapel horizontal vorgeschoben wird und sich die Umschlingung der kleineren Walze durch die Positionierung des vorderen Endes der ersten Unterlage zur oberen Walze unter Berücksichtigung der Dicke des Materialstapels ergibt.

Die Umschlingung der oberen Walze sollte über einen Winkel von > 30° erfolgen. Als vorteilhaft wird ein Umschlingungswinkel von 30° bis 50° angesehen.
Dieser Winkel ist ausreichend, um den positiven Effekt der Schuppung des Materialstapels im Bereich der Klemm- bzw. Quetschstelle zu erzielen.

Die obere Walze ist insbesondere frei drehbar. Die untere Walze ist insbesondere elektromotorisch antreibbar.

Die Mantelfläche der oberen Walze ist insbesondere hart. Die Mantelfläche der unteren Walze ist insbesondere weich. Diese Eigenschaft der Mantelflächen kommt insbesondere dem beschriebenen Kompressionseffekt zugute.

Gemäß einer bedeutsamen Weiterbildung der erfindungsgemäßen Vorrichtung ist vorgesehen, dass die Verbindungsebene der beiden Lagerachsen der beiden Walzen unter einem Winkel zur Horizontalen und zur Vertikalen, von oben hinten nach unten vorne gerichtet ist. Aufgrund dieser schrägen Anordnung der Verbindungsebene kann der Materialstapel der Walzenanordnung im Wesentlichen horizontal zugefördert und auch im Wesentlichen horizontal von der Walzenanordnung weggefördert werden. Es ist nicht erforderlich, eine Bewegung des Materialstapels vorzusehen, die, abgesehen von dem Bereich der unter dem Winkel angeordneten Walzenanordnung, schräg nach unten erfolgt.

Die geneigte Verbindungsebene ermöglicht es beispielsweise, die untere Walze oben mindestens auf dem Höhenniveau der ersten Unterlage, beispielsweise einer Auflagefläche eines Tisches für den Materialstapel anzuordnen oder oben mindestens auf einem Höhenniveau anzuordnen, das sich maximal dem Maß des Radius der unteren Walze entsprechend unterhalb der Auflagefläche für den Stapel befindet. Überdies besteht die Möglichkeit einer Anordnung von Auflagefläche des Materialstapels auf der ersten Unterlage dahingehend, dass diese Auflagefläche und die Verbindungsebene der beiden Walzen, bei zwischen den Walzen geklemmtem Stapel, sich zwischen den Walzen schneidet.

Die schräge Anordnung der Verbindungsebene hat den Vorteil, dass der Materialstapel im Wesentlichen horizontal der Walzenanordnung zugefördert werden kann, wobei unmittelbar im Bereich der oberen Walze deren gewünschte Umschlingung erreicht wird.

Überdies können die untere Walze und die erste Unterlage durchaus horizontal und/oder vertikal relativ zueinander verfahrbar sein.

Weitere Merkmale der Erfindung sind in den Unteransprüchen, der Beschreibung der Figuren und den Figuren selbst dargestellt, wobei bemerkt wird, dass alle Einzelmerkmale und alle Kombinationen von Einzelmerkmalen weitere erfinderische Ausgestaltungen darstellen.

Das erfindungsgemäße Verfahren und eine Ausführungsform einer Vorrichtung zum Aufbrechen und Belüften eines aus Blättern gebildeten Materialstapels ist unter Hinweis auf die Zeichnungen nachfolgend näher erläutert. Es zeigt:
Figur 1 eine Seitenansicht der Vorrichtung,
Figuren 2 bis 5 Verfahrensabläufe der in Figur 1 gezeigten Vorrichtung zur Veranschaulichung des Aufbrechens und Belüftens des aus Blättern gebildeten Papierstapels.

Die Vorrichtung gemäß der veranschaulichten Ausführungsform zur Durchführung des erfindungsgemäßen Verfahrens weist einen Tisch 1 mit einer Aufnahmefläche 2 für einen aus Blättern 3 gebildeten Papierstapel 4 auf. Aus zeichnerischen Gründen sind nur einige Blätter 3 veranschaulicht, in der Realität besteht der Stapel aus einer Vielzahl von Blättern, insbesondere deutlich mehr als 100 Blättern.

Die Aufnahmefläche 2 des Tisches 1 ist horizontal angeordnet. Der Tisch 1 ist in Richtung des Doppelpfeils 5 hin und her verfahrbar. Figur 1 zeigt die vorgefahrene Endstellung, Figur 4 die zurückgefahrene Endstellung.

Die Vorrichtung weist ferner eine obere Walze 6 mit kleinem Durchmesser und eine untere Walze 7 mit großem Durchmesser auf. Die beiden Walzen 6 und 7 sind um horizontale, parallel zueinander verlaufende Achsen 8 und 9 drehbar, die parallel zur Vorderkante 10 des Tisches angeordnet sind. Die Achse 9 ist in einem stationären Lagerteil 11 der Vorrichtung gelagert. Stationärer Bestandteil der Vorrichtung bildet ferner ein Pneumatikzylinder 12, dessen Kolbenstange 13 im Bereich seines freien Endes die Achse 8 für die Walze 6 aufnimmt. Die Kolbenstange 13 ist bezogen auf deren Längsmittelachse unter einem Winkel zur Horizontalen und zur Vertikalen angeordnet. Die Verbindungsebene 14, die senkrecht zur Blattebene der Figur verläuft, verbindet die beiden Achsen 8 und 9 und ist von oben hinten nach unten vorne gerichtet. Die Verbindungsebene 14 verläuft im Ausführungsbeispiel unter einem Winkel von 45° zur Horizontalen, d. h. 45° zur Aufnahmefläche 2 des Tisches 1.

Die Walze 6 ist frei drehbar in der Achse 8 gelagert. Die Walze 7 ist mittels eines Elektromotors 15 antreibbar, in Richtung des Pfeils 16. Konkret weist der Elektroantrieb den Elektromotor 15, ein Untersetzungsgetriebe 17 und einen die Bewegung der Ausgangswelle des Untersetzungsgetriebes 17 auf die Walze 7 übertragenden Riemen 18 auf.

Ein Drehgeber 19 ermittelt den Drehwinkel und die Drehgeschwindigkeit der oberen Walze 6.

In der vorderen Stellung des Tisches 1 ist benachbart zu diesem ein Greifer 20 in dessen hinterer Stellung, vor der Verbindungsebene 14, angeordnet. Dieser Greifer 20 lässt sich in Richtung des Doppelpfeils 21 horizontal hin und her verfahren. Die Klemmfläche 22 des Zangenunterteils 23 und die Aufnahmefläche 2 des Tisches 1, die die Unterlage für den Papierstapel 4 bildet, befinden sich auf demselben Höhenniveau. Das Zangenoberteil 24 ist mittels eines pneumatischen Antriebs in Richtung des Doppelpfeils 26 vertikal verfahrbar. Die Klemmfläche des Zangenoberteils 24 ist mit der Bezugsziffer 27 bezeichnet. Das Zangenunterteil 23 ist winkelförmig ausgebildet und weist eine vordere, vertikal ausgerichtete Anschlagplatte 28 auf.

Bezogen auf die in Figur 1 gezeigte Ausgangsstellung ist die untere Walze 7 unmittelbar unter einem in der Dicke verjüngten Abschnitt 29 des in vorderer Stellung befindlichen Tisches 1 angeordnet. Der Pneumatikzylinder 12 ist so angesteuert, dass die Kolbenstange 13 eingefahren ist, somit ein relativ großer Durchgang 30 zwischen den beiden Walzen 6 und 7 und auch zwischen der oberen Walze 6 und der Aufnahmefläche 2 des Tisches 1 gebildet ist. Die maximale Durchgangshöhe ist etwas größer als die maximale Stapelhöhe.

Ausgehend von dem Zustand gemäß Figur 1 wird ein quaderförmiger Papierstapel 4, beispielsweise ein Teilstapel, der von einem Gesamtstapel in üblicher Art und Weise getrennt wird, auf den Tisch 1 aufgelegt und mittels nicht näher veranschaulichter Fördermittel, beispielsweise eines den Papierstapel 4 hinten ergreifenden Greifers 35 vorgeschoben, bis zum Erreichen der maximal vorgeschobenen Stellung, in der der Papierstapel 4, der nach wie vor quaderförmig ist, die Anschlagplatte 28 des geöffneten Greifers 20 kontaktiert. Dies ist in Figur 2 gezeigt.

Anschließend wird der Greifer 20 in seine Greifstellung überführt, d. h. das Zangenoberteil 24 gegen den Papierstapel 4 bewegt, so dass der Papierstapel 4 zwischen dem Zangenunterteil 23 und dem Zangenoberteil 24 geklemmt ist. Der Greifer 35 wird geöffnet und zurück verfahren. Dieser Zustand ist in Figur 3 veranschaulicht. Dann wird der Tisch 1 in die in Figur 4 gezeigte Endstellung zurückgefahren. Hierdurch ergibt sich ein relativ breiter Spalt zwischen der Vorderkante 10 des Tisches 1 und dem Greifer 20. Konkret entspricht der Abstand des Tisches 1 in seiner zurückgefahrenen Endstellung von der oberen Walze 6 etwa der doppelten Stapelstärke. Es wird dann der Pneumatikzylinder 12 aktiviert und die Kolbenstange 13 ausgefahren. Die Walze 6 kontaktiert das obere Blatt 3 des Papierstapels 4 und klemmt den Papierstapel 4 zwischen der Walze 6 und der Walze 7. Der Papierstapel 4 umschlingt hierbei, vor dem Klemmbereich der beiden Walzen 6 und 7, die obere Walze 6 über einen Teilumfang, insbesondere einen Winkel > 30°.Die Mantelfläche 31 der oberen Walze 6 mit dem relativ geringen Durchmesser ist hart ausgebildet. Demzufolge komprimiert die obere Walze 6 relativ stark den Papierstapel 4 im Bereich seiner oberen Blätter 3. Die obere Walze 6 formt somit den Papierstapel 6 in diesem Bereich entsprechend ihrem Radius. Die untere Walze 7 mit dem relativ großen Durchmesser weist eine Mantelfläche 32 auf, die relativ weich ist. Demzufolge drückt sich diese Walze 7 nur relativ wenig in den Papierstapel 4 im Bereich der unteren Blätter 3 ein. Ist der Papierstapel 4 mittels der beiden Walzen 6 und 7 geklemmt, wird die untere Walze 7 mittels des Elektromotors 15 im Sinne des Pfeils 16 gemäß Figur 5 angetrieben und damit der Papierstapel 4 zum Greifer 20 hin vom Tisch 1 abgefördert. Aufgrund des unterschiedlichen Kompressionseffektes werden die Blätter 3 im unteren Bereich des Papierstapels 4 schneller bewegt als die Blätter 3 im oberen Bereich des Papierstapels 4. Dieser Effekt wird durch die Einleitung der Förderkraft in den unteren Bereich des Papierstapels 4 mittels der unteren Walze 7 verstärkt. Schließlich, und dies ergibt sich durch Vergleich der Figur 5 zu den Figuren 1 bis 4, ist der auf dem Tisch 1 aufliegende Bereich des Papierstapels 4 geschuppt ausgebildet. Diese Schuppung resultiert aus den unterschiedlichen Fördergeschwindigkeiten der Blätter des Papierstapels 4. Blätter, die näher zur Achse 8 der Walze 6 angeordnet sind, müssen einen kürzeren Weg zurücklegen als Blätter, die weiter entfernt von der Achse 8 angeordnet sind.

Aufgrund der vorstehend beschriebenen Gegebenheiten bildet sich beim Fördern des Blattstapels 4 mittels der angetriebenen Walze 7 eine nach unten ausgebauchte Gestaltung des Papierstapels 4 vor der Walze 7. Ersichtlich ist in Figur 5 der nach unten stark verformte Bauch 33, mit den dort gezeigten einzelnen, voneinander gelösten Blättern 3. Zwischen diese kann nun Luft gelangen. Es besteht durchaus die Möglichkeit, seitlich des Papierstapels 4, in dem Bereich, in dem der Bauch 33 sich bildet, Luftdüsen anzuordnen und zusätzlich Blasluft seitlich in den Papierstapel 4 einzublasen.

Die Förderstrecke der oberen Walze 6 und deren Drehgeschwindigkeit wird mittels des Drehgebers 19 erfasst, der über eine Steuerung mit den nicht gezeigten Mitteln zum horizontalen Verfahren des Greifers 20 in Verbindung steht. So wird der Greifer 20 dann, wenn der Papierstapel 1 mittels der angetriebenen Walze 7 nach vorne geschoben wird, über nicht dargestellte Mittel mit nach vorne verfahren, wobei allerdings die Verfahrstrecke und Verfahrgeschwindigkeit des Greifers bezüglich der Kinematik der Walze 6 abgestimmt ist. Dies dahingehend, dass der Greifer 20 das vordere Ende des Papierstapels 4 nur festhält, nicht aber zieht. Greiferfahrweg und Greifergeschwindigkeit sind vorzugsweise so zu wählen, dass das obere Blatt 3 des Papierstapels 4, wie es der Figur 5 zu entnehmen ist, geringfügig nach unten durchhängt und sich von dort der Bauch 33 immer stärker nach unten ausbildet.

Die angetriebene Walze 7 fördert den Papierstapel 4, bis er mit seinem hinteren Ende den Klemmbereich zwischen den beiden Walzen 6 und 7 verlässt. Zu diesem Zeitpunkt ist der Papierstapel 4 nur mittels des Greifers 20 oberhalb einer Unterlage 34 gehalten. Der Greifer 20 verfährt etwas weiter und zieht den Papierstapel 4 vollständig auf die Unterlage 34, wird dann geöffnet und legt den Papierstapel 4 auf der Unterlage 34 ab. Die Unterlage 34 bildet insbesondere Bestandteil eines sonst nicht näher veranschaulichten Rütteltisches. Diese Unterlage kann, wie gezeigt, horizontal angeordnet sein oder bereits, wie beim Rütteltisch üblich, geneigt positioniert sein. Mittels des Greifers 20 kann somit der aufgebrochene und belüftete quaderförmige Papierstapel 4 den Seitenlinealen des Rütteltisches zugeführt werden, um den Papierstapel auf dem Tisch des Rütteltisches abzulegen und in eine Ecke des Rütteltisches zu rütteln, zwecks absolut kantengenauer Ausrichtung des Papierstapels 4, somit der Ausbildung des Papierstapels 4 als exakter Quader. Unter diesem Aspekt ist unter quaderförmigem Papierstapel, solange er vom Greifer 20 ergriffen wird, eine Gestaltung des Stapels zu verstehen, die geringfügig vom exakten Quader abweicht, mit dem Erfordernis, den Stapel exakt als Quader auszurichten, für nachfolgende Bearbeitungsvorgänge, insbesondere nachfolgende Schneid- oder Stanzprozesse.

## Patentansprüche

1. Verfahren zum Aufbrechen und Belüften eines aus Blättern (3) gebildeten Materialstapels (4), insbesondere Papierstapels, mit folgenden Merkmalen:
- Vorschieben des quaderförmigen Materialstapels (4) über eine erste Unterlage (1) hinaus, zwischen einer Walzenanordnung (6, 7) hindurch und Erfassen des Materialstapels (4) im Bereich seines vorderen Endes mittels eines Greifers (20),
- unmittelbares Klemmen des Materialstapels (4) benachbart dem Greifer (20) zwischen einer oberen drehbaren Walze (6) und einer unteren antreibbaren Walze (7) der Walzenanordnung (6, 7), wobei der Materialstapel (4) die obere Walze (6), in Schieberichtung des Materialstapels (4) vor dem Klemmbereich der beiden Walzen (6, 7), über einen Teilumfang umschlingt,
- Vorschieben des Materialstapels (4) durch Antreiben der unteren Walze (7) bei gleichzeitigem Verfahren des Greifers (20), zum Halten des Materialstapels (4) zwischen dem Greifer (20) und den den Materialstapel (4) klemmenden Walzen (6, 7),
- Ablegen des mittels der unteren Walze (7) aus dem Klemmbereich der Walzen (6, 7) geförderten Materialstapels (4) mittels des Greifers (20) auf einer zweiten Unterlage (34) und Lösen der Klemmung des Greifers (20).

2. Verfahren nach Anspruch 1, wobei der Durchmesser der oberen Walze (6) kleiner ist als der Durchmesser der unteren Walze (7).

3. Verfahren nach Anspruch 1 oder 2, wobei der auf der ersten Unterlage (1) aufliegende Materialstapel (4) horizontal vorgeschoben wird und sich die Umschlingung der oberen Walze (6) durch die Positionierung dieser Unterlage (1) zur oberen Walze (6) unter Berücksichtigung der Dicke des Materialstapels (4) ergibt.

4. Verfahren nach einem der Ansprüche 1 bis 3, wobei der Materialstapel (4) die obere Walze (6), vor dem Klemmbereich der beiden Walzen (6, 7), über einen Winkel von > 30° umschließt, insbesondere einen Winkel von 30° bis 50°.

5. Verfahren nach einem der Ansprüche 1 bis 4, wobei die Umfangsgeschwindigkeit der oberen Walze (6) und die Verfahrgeschwindigkeit des Greifers (20) abgestimmt sind.

6. Verfahren nach Anspruch 5, wobei der Greifer (20) mit einer Geschwindigkeit verfahren wird, die geringer, insbesondere geringfügig geringer ist als die Umfangsgeschwindigkeit der oberen Walze (6).

7. Verfahren nach einem der Ansprüche 1 bis 6, wobei der Materialstapel (4), abgesehen von dessen Umlenkung im Bereich der Walzenanordnung (6, 7), im Wesentlichen horizontal verfahren wird.

8. Verfahren nach einem der Ansprüche 1 bis 7, wobei in dem vor der unteren Walze (7) befindlichen aufgefächerten Bereich des Materialstapels (4), von der Seite des Materialstapels (4), Luft zwischen die einzelnen Blätter (3) des Materialstapels (4) eingeblasen wird.

9. Vorrichtung zur Durchführung des Verfahrens nach einem der Ansprüche 1 bis 8 mit folgenden Merkmalen:
- Eine erste Unterlage (1) zur Aufnahme des Materialstapels (4) vor dessen Aufbrechen und Belüften,
- eine Walzenanordnung (6, 7) zum Klemmen des Materialstapels (4) zwischen einer oberen drehbaren Walze (6) und einer unteren antreibbaren Walze (7),
- Mittel (35) zum schiebenden Fördern des Materialstapels (4) in den Bereich zwischen dem geöffneten Walzenpaar (6, 7),
- eine Einrichtung (12) zum relativ zueinander Zustellen der Walzen (6, 7), so dass der Materialstapel (4) die obere Walze (6), vor dem Klemmbereich der beiden Walzen (6, 7), über einen Teilumfang umschlingt,
- einen Antrieb (15) zum Antreiben der unteren Walze (7) in Förderrichtung des Materialstapels (4),
- einen Greifer (20) zum Halten des Materialstapels (4) im Bereich seines vorderen Endes,
- wobei mittels des Greifers (20) der aufgebrochene und belüftete Materialstapel (4) auf einer zweiten Unterlage (34) ablegbar ist.

10. Vorrichtung nach Anspruch 9, wobei der Durchmesser der oberen Walze (6) kleiner ist als der Durchmesser der unteren Walze (7),

11. Vorrichtung nach Anspruch 9 oder 10, wobei das Mittel (35) zum Fördern des Materialstapels (4) in den Bereich zwischen dem geöffneten Walzenpaar (6, 7) als Greifer (35) ausgebildet ist.

12. Vorrichtung nach einem der Ansprüche 9 bis 11, wobei die obere Walze (6) frei drehbar gelagert ist.

13. Vorrichtung nach einem der Ansprüche 9 bis 12, wobei die untere Walze (7) elektromotorisch antreibbar ist.

14. Vorrichtung nach einem der Ansprüche 9 bis 13, wobei die Mantelfläche (31) der oberen Walze (6) hart ist.

15. Vorrichtung nach einem der Ansprüche 9 bis 14, wobei die Mantelfläche (32) der unteren Walze (7) weich ist.

16. Vorrichtung nach einem der Ansprüche 9 bis 15, wobei die Verbindungsebene (14) der beiden Lagerachsen (8, 9) der beiden Walzen (6, 7) unter einem Winkel zur Horizontalen und zur Vertikalen, von oben hinten nach unten vorne gerichtet ist, insbesondere unter einem Winkel zur horizontalen von 40° bis 50°.

17. Vorrichtung nach einem der Ansprüche 9 bis 16, wobei mit der oberen Walze (6) ein Drehgeber (15) zum Erfassen des Drehwinkels und/oder der Drehgeschwindigkeit der oberen Walze (6) zusammenwirkt.

18. Vorrichtung nach Anspruch 17, wobei der Drehgeber (19) über eine Steuerung mit einem Antrieb zum Verfahren des Greifers (20) zusammenwirkt.

## Claims

1. Method for breaking open and ventilating a material stack (4) which is formed from sheets (3), in particular a paper stack, having the following features:
- advancing of the parallelepiped-shaped material stack (4) beyond a first support (1), between a roll arrangement (6, 7) and gripping of the material stack (4) in the region of its front end by means of a gripper (20),
- direct clamping of the material stack (4) adjacently to the gripper (20) between an upper rotatable roll (6) and a lower drivable roll (7) of the roll arrangement (6, 7), the material stack (4) wrapping around a part circumference of the upper roll (6), in front of the clamping region of the two rolls (6, 7) in the pushing direction of the material stack (4),
- advancing of the material stack (4) by driving of the lower roll (7) with simultaneous movement of the gripper (20), in order to hold the material stack (4) between the gripper (20) and the rolls (6, 7) which clamp the material stack (4),
- depositing of the material stack (4), which is conveyed by means of the lower roll (7) out of the clamping region of the rolls (6, 7), on a second support (34) by means of the gripper (20) and release of the clamping action of the gripper (20).

2. Method according to Claim 1, the diameter of the upper roll (6) being smaller than the diameter of the lower roll (7).

3. Method according to Claim 1 or 2, the material stack (4) which lies on the first support (1) being advanced horizontally and the wraparound of the upper roll (6) resulting from the positioning of the said support (1) with respect to the upper roll (6), with the thickness of the material stack (4) being taken into consideration.

4. Method according to one of Claims 1 to 3, the material stack (4) enclosing the upper roll (6), in front of the clamping region of the two rolls (6, 7), over an angle of > 30°, in particular an angle of from 30° to 50°.

5. Method according to one of Claims 1 to 4, the circumferential speed of the upper roll (6) and the movement speed of the gripper (20) being coordinated.

6. Method according to Claim 5, the gripper (20) being moved at a speed which is lower, in particular slightly lower, than the circumferential speed of the upper roll (6).

7. Method according to one of Claims 1 to 6, the material stack (4) being moved substantially horizontally, apart from its deflection in the region of the roll arrangement (6, 7).

8. Method according to one of Claims 1 to 7, air being blown in between the individual sheets (3) of the material stack (4), from the side of the material stack (4), in that fanned-out region of the material stack (4) which is situated in front of the lower roll (7).

9. Apparatus for carrying out the method according to one of Claims 1 to 8 having the following features:
- a first support (1) for receiving the material stack (4) before it is broken open and ventilated,
- a roll arrangement (6, 7) for clamping the material stack (4) between an upper rotatable roll (6) and a lower drivable roll (7),
- means (35) for conveying the material stack (4) by sliding into the region between the open roll pair (6, 7),
- a device (12) for setting the rolls (6, 7) relative to one another, with the result that the material stack (4) wraps around a part circumference of the upper roll (6), in front of the clamping region of the two rolls (6, 7),
- a drive (15) for driving the lower roll (7) in the conveying direction of the material stack (4),
- a gripper (20) for holding the material stack (4) in the region of its front end,
- it being possible for the broken-open and ventilated material stack (4) to be deposited on a second support (34) by means of the gripper (20).

10. Apparatus according to Claim 9, the diameter of the upper roll (6) being smaller than the diameter of the lower roll (7).

11. Apparatus according to Claim 9 or 10, the means (35) for conveying the material stack (4) into the region between the open roll pair (6, 7) being configured as a gripper (35).

12. Apparatus according to one of Claims 9 to 11, the upper roll (6) being mounted such that it can rotate freely.

13. Apparatus according to one of Claims 9 to 12, it being possible for the lower roll (7) to be driven by electric motor.

14. Apparatus according to one of Claims 9 to 13, the circumferential face (31) of the upper roll (6) being hard.

15. Apparatus according to one of Claims 9 to 14, the circumferential face (32) of the lower roll (7) being soft.

16. Apparatus according to one of Claims 9 to 15, the connecting plane (14) of the two bearing axes (8, 9) of the two rolls (6, 7) being directed from the rear at the top to the front at the bottom at an angle with respect to the horizontal and with respect to the vertical, in particular at an angle with respect to the horizontal of from 40° to 50°.

17. Apparatus according to one of Claims 9 to 16, a rotary encoder (15) for detecting the rotary angle and/or the rotational velocity of the upper roll (6) interacting with the upper roll (6).

18. Apparatus according to Claim 17, the rotary encoder (19) interacting via a controller with a drive for moving the gripper (20).

## Revendications

1. Procédé pour ouvrir et aérer une pile de matériau (4) formée de feuilles (3), notamment une pile de papier, comprenant les étapes suivantes:
- faire avancer la pile de matériau (4) de forme parallélépipédique au-delà d'un premier support (1), entre un agencement de rouleaux (6, 7) et saisir la pile de matériau (4) dans la région de son extrémité avant au moyen d'un dispositif de préhension (20),
- serrer immédiatement la pile de matériau (4) à côté du dispositif de préhension (20) entre un rouleau rotatif supérieur (6) et un rouleau entraînable inférieur (7) de l'agencement de rouleaux (6, 7), la pile de matériau (4) entourant sur une circonférence partielle le rouleau supérieur (6), dans la direction de poussée de la pile de matériau (4) avant la région de serrage des deux rouleaux (6, 7),
- faire avancer la pile de matériau (4) par entraînement du rouleau inférieur (7) avec un déplacement simultané du dispositif de préhension (20), pour retenir la pile de matériau (4) entre le dispositif de préhension (20) et les rouleaux (6, 7) serrant la pile de matériau (4),
- déposer la pile de matériau (4) transportée hors de la région de serrage des rouleaux (6, 7) au moyen du rouleau inférieur (7), au moyen du dispositif de préhension (20), sur un deuxième support (34) et desserrage du serrage du dispositif de préhension (20).

2. Procédé selon la revendication 1, dans lequel le diamètre du rouleau supérieur (6) est inférieur au diamètre du rouleau inférieur (7).

3. Procédé selon la revendication 1 ou 2, dans lequel la pile de matériau (4) reposant sur le premier support (1) est avancée horizontalement et l'on obtient l'enveloppement du rouleau supérieur (6) par le positionnement de ce support (1) par rapport au rouleau supérieur (6) en tenant compte de l'épaisseur de la pile de matériau (4).

4. Procédé selon l'une quelconque des revendications 1 à 3, dans lequel la pile de matériau (4) enveloppe le rouleau (6), avant la région de serrage des deux rouleaux (6, 7), sur un angle > 30°, notamment un angle de 30° à 50°.

5. Procédé selon l'une quelconque des revendications 1 à 4, dans lequel la vitesse périphérique du rouleau supérieur (6) et la vitesse de déplacement du dispositif de préhension (20) sont adaptées l'une à l'autre.

6. Procédé selon la revendication 5, dans lequel le dispositif de préhension (20) est déplacé à une vitesse qui est inférieure, notamment légèrement inférieure à la vitesse périphérique du rouleau supérieur (6).

7. Procédé selon l'une quelconque des revendications 1 à 6, dans lequel la pile de matériau (4), indépendamment de sa déviation dans la région de l'agencement de rouleaux (6, 7), est déplacée essentiellement horizontalement.

8. Procédé selon l'une quelconque des revendications 1 à 7, dans lequel, dans la région de la pile de matériau (4) ouverte en éventail avant le rouleau supérieur (7), depuis le côté de la pile de matériau (4), de l'air est soufflé entre les feuilles individuelles (3) de la pile de matériau (4).

9. Dispositif pour mettre en oeuvre le procédé selon l'une quelconque des revendications 1 à 8, comprenant les caractéristiques suivantes :
- un premier support (1) pour recevoir la pile de matériau (4) avant qu'elle soit ouverte et aérée,
- un agencement de rouleaux (6, 7) pour serrer la pile de matériau (4) entre un rouleau supérieur rotatif (6) et un rouleau inférieur entraînable (7),
- des moyens (35) pour le transport coulissant de la pile de matériau (4) dans la région entre la paire de rouleaux ouverte (6, 7),
- un dispositif (12) pour le rapprochement l'un par rapport à l'autre des rouleaux (6, 7), de sorte que la pile de matériau (4) enveloppe sur une circonférence partielle le rouleau supérieur (6), avant la région de serrage des deux rouleaux (6, 7),
- un entraînement (15) pour l'entraînement du rouleau inférieur (7) dans la direction d'avance de la pile de matériau (4),
- un dispositif de préhension (20) pour retenir la pile de matériau (4) dans la région de son extrémité avant,
- la pile de matériau (4) ouverte et aérée pouvant être déposée au moyen du dispositif de préhension (20) sur un deuxième support (34).

10. Dispositif selon la revendication 9, dans lequel le diamètre du rouleau supérieur (6) est inférieur au diamètre du rouleau inférieur (7).

11. Dispositif selon la revendication 9 ou 10, dans lequel le moyen (35) pour transporter la pile de matériau (4) est réalisé dans la région entre la paire de rouleaux ouverte (6, 7) sous forme de dispositif de préhension (35).

12. Dispositif selon l'une quelconque des revendications 9 à 11, dans lequel le rouleau supérieur (6) est monté de manière librement rotative.

13. Dispositif selon l'une quelconque des revendications 9 à 12, dans lequel le rouleau inférieur (7) peut être entraîné par un moteur électrique.

14. Dispositif selon l'une quelconque des revendications 9 à 13, dans lequel la surface d'enveloppe (31) du rouleau supérieur (6) est dure.

15. Dispositif selon l'une quelconque des revendications 9 à 14, dans lequel la surface d'enveloppe (32) du rouleau inférieur (7) est souple.

16. Dispositif selon l'une quelconque des revendications 9 à 15, dans lequel le plan de connexion (14) des deux axes de palier (8, 9) des deux rouleaux (6, 7) est orienté suivant un angle par rapport à l'horizontale et à la verticale, depuis le haut et l'arrière vers le bas et l'avant, notamment suivant un angle de 40° à 50° par rapport à l'horizontale.

17. Dispositif selon l'une quelconque des revendications 9 à 16, dans lequel un capteur rotatif (15) pour détecter l'angle de rotation et/ou la vitesse de rotation du rouleau supérieur (6) coopère avec le rouleau supérieur (6).

18. Dispositif selon la revendication 17, dans lequel le capteur rotatif (19) coopère avec un entraînement pour le déplacement du dispositif de préhension (20) par le biais d'une commande.
